# EUROPÄISCHE PATENTSCHRIFT

(11) **EP 3 615 798 B1**
(45) Veröffentlichungstag und Bekanntmachung des Hinweises auf die Patenterteilung: **06.01.2021**
(21) Anmeldenummer: 18716604.6
(22) Anmeldetag: 09.04.2018
(51) Int. Cl.: F04B 27/04, F04B 27/053, F04B 39/00

(54) **VERDICHTERANORDNUNG FÜR EINE DRUCKLUFTZUFÜHRUNG EINER DRUCKLUFTVERSORGUNGSANLAGE**
COMPRESSOR DEVICE FOR THE DELIVERY OF COMPRESSED AIR TO A COMPRESSED AIR SUPPLY SYSTEM
DISPOSITIF DE COMPRESSEUR POUR LA FOURNITURE D'AIR COMPRIMÉ À UN SYSTÈME D'ALIMENTATION EN AIR COMPRIMÉ

(30) Priorität: 28.04.2017 DE 102017004086
(43) Veröffentlichungstag der Anmeldung: 04.03.2020
(73) Patentinhaber: WABCO GmbH, 30453 Hannover Niedersachsen (DE)
(72) Erfinder: EGGEBRECHT, Detlev, 30519 Hannover (DE)
(74) Vertreter: Rabe, Dirk-Heinrich
(86) Internationale Anmeldenummer: PCT/EP2018/058950
(87) Internationale Veröffentlichungsnummer: WO 2018/197186

(56) Entgegenhaltungen:
- CH-A- 87 818
- DE-A1-102013 003 513
- DE-A1-102013 100 015

## Beschreibung

Die Erfindung betrifft eine Verdichteranordnung für eine Druckluftzuführung einer Druckluftversorgungsanlage, zum Betreiben einer Pneumatikanlage, aufweisend: einen Verdichter, insbesondere Kompressor, mit mindestens einem Zylinder und mindestens einem Pleuel in einer Pleuelebene, wobei das mindestens eine Pleuel weiter einen Verdichterkolben und mindestens ein Pleuellager aufweist, einen Antrieb mit einer Drehachse und einer Antriebswelle, sowie einem Gehäuse, wobei die Antriebswelle in mindestens einem Antriebswellenlager gelagert ist und ein pleuelseitiges Ende und ein pleuelfernes Ende aufweist, und die Antriebswelle einen exzentrisch zur Drehachse des Antriebs am pleuelseitigen Ende angeordneten Pleuel-Aufnahmeabschnitt aufweist.

Die Erfindung betrifft auch eine Druckluftversorgungsanlage zum Betreiben einer Pneumatikanlage.

Verdichter, insbesondere Verdichter in Druckluftversorgungsanlagen in Fahrzeugen, sind allgemein bekannt. Allgemein stellen bei der Verbesserung eines solchen Verdichters eine hohe Lebensdauer, Robustheit, Effizienz sowie ein geräusch- und vibrationsarmer Betriebs wichtige Aspekte dar.

Verdichter, welche die Einstellbarkeit des Kurbeltriebs auf die Motorwelle zwecks Reduzierung des Lagerspiels und somit der Geräuschentwicklung vorsehen, sind bekannt. So beschreibt DE 10 2005 009 445 B4 ein Kompressoraggregat zur Erzeugung von Druckluft in einem Fahrzeug, mit einem Kolbenkompressor und einem Motor zum Antrieb des Kolbenkompressors, wobei dessen Kolben über eine Pleuel/Kurbeltrieb-Anordnung von dem Motor über eine Motorwelle angetrieben wird, dadurch gekennzeichnet, dass der Kurbeltrieb beim Zusammenbau des Kompressoraggregates in Längsrichtung der Motorwelle auf der Motorwelle justierbar ist.

Eine Verdichteranordnung der DE 10 2004 020 104 A1 zeigt einen Doppelkolben für einen Verdichter, mit einem länglichen Kolbenträger, der an jedem Ende einen Kolben aufweist, und mit einem etwa parallel zum Kolbenträger verlaufenden Pleuel, das mittels eines Antriebswellenlagers auf einem Bolzen des Kolbenträgers drehbar gelagert ist und im Abstand davon mittels eines Pleuellagers auf einem Exzenter einer Antriebseinrichtung lagerbar ist; Antriebswellenlager und Pleuellager liegen also in etwa in gleicher axialer Richtung ein Abstand übereinander. Der Kolbenträger enthält in einem mittleren Bereich, der sich zwischen beiden Kolben erstreckt, einen zur frei beweglichen Aufnahme des Pleuels bemessenen Zwischenraum, in dem das Pleuel frei beweglich aufgenommen ist.

Weiterhin sind Verfahren zum direkten Massenausgleich bei Kolbenmaschinen bekannt. DE 2424562 A1 beschreibt ein Verfahren des direkten Massenausgleichs. Der direkte Massenausgleich ist dadurch gekennzeichnet, dass der Kolben seinen Schwerpunkt in seiner Drehachse um den Kolbenbolzen hat, am Pleuel ein Ausgleichsgewicht angebracht wird und das System aller oszillierender Teile so ausgewuchtet wird, dass der gemeinsame Schwerpunkt sich in der Drehachse der Kurbelwelle befindet

Die DE102013003513A1 beschreibt eine Verdichteranordnung zum Betreiben einer Druckluftversorgungsanlage eines Fahrzeugs, aufweisend einen Verdichter mit einem Elektromotor, der als ein elektronisch kommutierter, bürstenloser GleichstromMotor mit einer Ansteuerschaltung umfassend eine Leistungselektronik gebildet ist und einem pneumatischen Kompressor, wobei der Elektromotor in Form eines Außenläufer-Motors gebildet ist.

Das Konzept, insbesondere die eingangs dargestellten Bauformen von Verdichteranordnungen, sind noch verbesserungswürdig, insbesondere hinsichtlich eines geräusch- und vibrationsarmen Betriebs sowie der Langlebigkeit des Verdichters.

Wünschenswert ist es daher, die Funktion einer Verdichteranordnung, insbesondere der mechanischen Kopplung von Antrieb und Verdichter, insbesondere hinsichtlich dieser Aspekte, nämlich eines geräusch- und vibrationsarmen Betriebs, zu verbessern.

An dieser Stelle setzt die Erfindung an, deren Aufgabe es ist, in verbesserter Weise eine Anordnung, insbesondere eine Verdichteranordnung, eine Druckluftversorgungsanlage und ein Fahrzeug, anzugeben, die insbesondere die o. g. Probleme adressiert.

Die Aufgabe, betreffend die Verdichteranordnung, wird durch die Erfindung mit einer Verdichteranordnung des Anspruchs 1 gelöst. Die Aufgabe, betreffend die Druckluftversorgungsanlage, wird durch die Erfindung mit einer Druckluftversorgungsanlage des Anspruchs 16 gelöst. Die Erfindung führt auch auf ein Fahrzeug des Anspruchs 17 mit der Verdichteranordnung des Anspruchs 1 und/oder der Druckluftversorgungsanlage des Anspruchs 16.

Die Erfindung geht aus von einer Verdichteranordnung für eine Druckluftzuführung einer Druckluftversorgungsanlage, zum Betreiben einer Pneumatikanlage, aufweisend: einen Verdichter, insbesondere Kompressor, mit mindestens einem Zylinder und mindestens einem Pleuel in einer Pleuelebene, wobei das mindestens eine Pleuel weiter einen Verdichterkolben und mindestens ein Pleuellager aufweist, einen Antrieb mit einer Drehachse und einer Antriebswelle, sowie einem Gehäuse, wobei die Antriebswelle in mindestens einem Antriebswellenlager gelagert ist und ein pleuelseitiges Ende und ein pleuelfernes Ende aufweist, und die Antriebswelle einen exzentrisch zur Drehachse des Antriebs am pleuelseitigen Ende angeordneten Pleuel-Aufnahmeabschnitt aufweist.

Erfindungsgemäß ist vorgesehen, dass das mindestens eine Antriebswellenlager und das mindestens eine Pleuellager derartig angeordnet sind, dass sich das mindestens eine Antriebswellenlager in radialer Richtung zumindest teilweise innerhalb des mindestens einen Pleuellagers befindet.

Damit ist vor allem gemeint, dass in einer Projektionsebene senkrecht zur Drehachse betrachtet - der Außendurchmesser des Antriebswellenlagers vollständig innerhalb des Innendurchmessers des Pleuellagers befindet; dies ist beispielhaft in Fig. 2A-2C dargestellt. Dies kann im Rahmen der Weiterbildung vor allem bedeuten, dass das Antriebswellenlager in axialer Richtung derartig entlang der Drehachse in Richtung des Pleuellagers oder des Antriebs --also seitlich-- verschoben ist, dass es sich hinsichtlich seiner axialen Ausdehnung ganz oder teilweise innerhalb des Pleuellager-Innenraums befindet. Insbesondere kann dies vorteilhaft auch bedeuten, dass das Antriebswellenlager derart entlang der Drehachse des Antriebs in Richtung des Pleuellagers verschoben angeordnet ist, dass es mit einem bestimmten, als Überdeckung bezeichneten, Abstand in einen Pleuellager-Innenraum des Pleuellagers hineinragt. Der Fall, dass sich das Antriebswellenlager vollständig im Pleuellager-Innenraum befindet, wird als vollständige Überdeckung bezeichnet.

Insbesondere bei gleichzeitiger Anordnung des Antriebswellenlagers - in radialer Richtung betrachtet - innerhalb des Pleuellagers führt dies zu einer besonders vorteilhaften Ausbildung.

Insbesondere besteht das synergetische Ziel des Konzepts der Erfindung darin, negative, insbesondere durch Biegemomente hervorgerufene, mechanische Auswirkungen wie Vibrationen, Körperschall- und Luftschallentwicklung sowohl durch die sich axial überdeckende Lageranordnung als auch durch das verbesserte Einleiten der Pleuelkräfte in das Gehäuse möglichst zu unterbinden. Dies wird insbesondere erreicht durch die axiale Anordnung des ersten Lagers bzw. A-Lagers innerhalb des Pleuellagers sowie die gestellfeste Befestigung des Innenrings des A-Lagers am gestellfesten Achszapfen. Auf diese Weise werden nämlich insbesondere in vorteilhafter Weise Kippmomente auf die Antriebswellenlager, insbesondere auf ein erstes Lager bzw. A-Lager sowie auf die Antriebswelle wirkende Axialkräfte reduziert bzw. vermieden. Insbesondere bei Fahrzeugen im PKW-Bereich ist ein geräusch- und vibrationsarmer Betrieb von großer Bedeutung, da hier, im Unterschied zu Anwendungen im LKW-Bereich, die Akustikanforderungen höher bzw. sensibler sind.

Das Konzept bietet vorzugsweise die Basis für eine in verbesserter Weise funktionierende, insbesondere vibrations- und geräuscharme Verdichteranordnung.

Weiterhin führen eine Reduzierung von Kräften und/oder Momenten sowie insbesondere eine Reduzierung der mit den Kräften und/oder Momenten verbundenen dynamischen Belastungen und Vibrationen, zu einer schonenderen Betriebsweise, welche sich auf Effizienz und Langlebigkeit der Verdichteranordnung positiv auswirken. Zu diesen Belastungen zählen vorliegend insbesondere auf das Pleuellager wirkende Kippmomente, welche bei einer herkömmlichen Antriebswellenlagerung durch Wellenbiegung entstehen. Die Reduzierung bzw. das Vermeiden derartiger Kippmomente durch eine Lagerung gemäß dem Konzept der Erfindung führt zu einer besseren Haltbarkeit des Pleuels; das Pleuel kann dadurch insbesondere in einer konstruktiven Optimierung kleiner und somit leichter ausgelegt werden.

Ebenfalls werden durch die insbesondere biegemomentfreie Lagerung der Antriebswelle gemäß dem Konzept der Erfindung auf den Verdichterkolben und insbesondere Dichtmanschette wirkende Radialkräfte reduziert. Hierdurch ergibt sich in vorteilhafter Weise eine höhere Lebensdauer der Verdichter- und Antriebskomponenten, insbesondere Pleuellager, Antriebswellenlager Verdichterkolben und/oder Manschette.

Vorteilhafte Weiterbildungen der Erfindung sind den Unteransprüchen zu entnehmen und geben im Einzelnen vorteilhafte Möglichkeiten an, das oben erläuterte Konzept im Rahmen der Aufgabenstellung sowie hinsichtlich weiterer Vorteile zu realisieren.

Im Rahmen einer besonders bevorzugten Weiterbildung ist bei der Verdichteranordnung die Antriebswelle in dem an einem pleuelseitigen Ende der Antriebswelle in einer Lagerebene angeordneten, pleuelseitigen Antriebswellenlager als erstes Lager an einem koaxial zur Drehachse angeordneten ersten Lager-Aufnahmeabschnitt gelagert ist.

Die Weiterbildung geht von der Überlegung aus, dass ein Abstand in axialer Richtung zwischen der Lagerebene des ersten Lagers, bzw. A-Lagers und Pleuelebene zu einem Biegemoment führt, welches insbesondere in einer Verformung der Antriebswelle resultiert. Eine derartige Verformung kann bei einer drehenden Antriebswelle zu gegebenenfalls unvorteilhaften dynamischen Belastungszuständen und einer Geräusch- und Vibrationsentwicklung führen. Derartige Geräusch- und Vibrationsentwicklungen können durch gegebenenfalls über die Betriebszeit zunehmendes Lagerspiel noch weiter verstärkt werden. Verformungen der Antriebswelle sind insbesondere auf Pleuelkräfte zurückzuführen, welche bei einem Verdichten der Luft durch die Bewegung des Verdichterkolbens im Zylinder entstehen und über das Pleuellager und/oder das erste Lager bzw. A-Lager in die Antriebswelle geleitet werden. Das Biegemoment ist dabei proportional zu den Pleuelkräften und dem Abstand in axialer Richtung zwischen der Lagerebene und der Pleuelebene.

Die Weiterbildung hat erkannt, dass bei einer Verringerung des Abstandes in axialer Richtung zwischen der Lagerebene des ersten Lagers bzw. A-Lagers und der Pleuelebene des Pleuels das auf die Antriebswelle wirkende Biegemoment reduziert wird. Eine Verringerung kann insbesondere erreicht werden, wenn das erste Lager bzw. A-Lager in radialer Richtung innerhalb des Pleuellagers angeordnet ist. Insbesondere wird bei einer vollständigen Vermeidung des Abstandes in axialer Richtung zwischen der Lagerebene des ersten Lagers bzw. A-Lagers und der Pleuelebene des Pleuellagers ein durch Pleuelkräfte hervorgerufenes, auf die Antriebswelle wirkendes Biegemoment vollständig vermieden.

Insbesondere ist vorgesehen, dass die Antriebswelle in dem an einem pleuelfernen Ende der Antriebswelle angeordneten pleuelfernen Antriebswellenlager als zweites Lager an einem koaxial zur Drehachse am pleuelfernen Ende angeordneten zweiten Lager-Aufnahmeabschnitt gelagert ist.

Weiterhin ist in einer bevorzugten Weiterbildung vorgesehen, dass die Lager innerhalb des Gehäuses und/oder an diesem angeordnet sind. Das Gehäuse kann die Verdichteranordnung und/oder den Antrieb und/oder weitere Komponenten umfassen und diese einhausen, und besonders vorteilhaft modular, das heißt insbesondere jeweils für Verdichteranordnung und Antrieb einzeln, aber zusammensetzbar, ausgebildet sein.

Vorzugsweise ist bei der Verdichteranordnung
- der erste Lager-Aufnahmeabschnitt zur Aufnahme des ersten Lagers als ein zylindrischer Hohlraum ausgebildet, und/oder
- das erste Lager weiterhin auf einem gestellfest mit dem Gehäuse verbundenen und praktisch koaxial zur Drehachse angeordneten Achszapfen befestigt ist, wobei
- das erste Lager in dem zylindrischen Hohlraum zwischen dem ersten Lager-Aufnahmeabschnitt und dem Achszapfen sitzt.

Weiter geht die Weiterbildung von der Überlegung aus, dass eine Umkehrung der Befestigungsanordnung des ersten Lagers bzw. A-Lagers, nämlich die orts- bzw. gestellfeste Befestigung des Innenrings und eine drehbare Lagerung des Außenrings, in besonders vorteilhafter Weise eine Ableitung der Pleuelkräfte in das Gehäuse ermöglicht. Dies ist insbesondere der Fall, weil die gestellfeste Befestigung des ersten Lagers bzw. A-Lagers mittels eines gestellfesten Achszapfens in geringem axialen Abstand zur Wand des Gehäuses möglich ist. Durch den geringen axialen Abstand ist eine verbesserte Aufnahme der Pleuelkräfte möglich, insbesondere ohne durch Pleuelkräfte hervorgerufene Biegemomente und besonders bevorzugt ohne Verformung der Antriebswelle oder des Achszapfens.

Insbesondere ist vorgesehen, dass das erste Lager fest auf dem Achszapfen aufsitzt und in dem ersten Lager-Aufnahmeabschnitt festsitzt und den Achszapfen und den ersten Lager-Aufnahmeabschnitt relativ zueinander drehbar verbindet. Konkret bedeutet dies, dass der Lagerinnenring des ersten Lagers ortsfest auf dem Achszapfen befestigt ist, beispielsweise durch ein geeignetes form-, kraft, oder stoffschlüssiges Befestigungsverfahren. Weiterhin ist der Lageraußenring des ersten Lagers fest mit dem Lager-Aufnahmeabschnitt der Antriebswelle verbunden. Auf diese Weise wird eine rotatorische Relativbewegung zwischen dem gestellfesten Achszapfen und der Antriebswelle um die Drehachse ermöglicht.

Vorteilhaft ist vorgesehen, dass der Verdichter mehrere, insbesondere ein erstes Pleuel und ein zweites Pleuel aufweist. Konkret kann dies beinhalten, dass Gas, insbesondere Luft, in zwei oder mehreren Verdichtungskammern verdichtet wird. In diesem Fall wird ein zweistufiger Verdichter durch die Anordnung von zwei Zylindern realisiert, wobei die Zylinder jeweils über einen Verdichterkolben und ein Pleuel verfügen. Diese werden insbesondere von einer Antriebswelle angetrieben und sind bevorzugt derart angeordnet, dass sich das Gesamtsystem in einem praktisch ausgewuchteten Zustand befindet. Ein zweistufiger Verdichter führt insbesondere zu den Vorteilen höherer erreichbarer Wirkungsgrade und Verdichtungsdrücke.

Insbesondere ist vorgesehen, dass das erste Pleuel und das zweite Pleuel derartig angeordnet sind, dass das erste Pleuel in einem ersten Lagerabstand und das zweite Pleuel in einem zweiten Lagerabstand in axialer Richtung, d. h. in Richtung der Drehachse, zur Lagerebene angeordnet sind. Konkret bedeutet dies, dass der erste und der zweite Lagerabstand je nach konstruktivem Erfordernis derart gewählt werden können, dass insbesondere Verformungen der Antriebswelle und Belastungen auf Pleuel und Lager möglichst minimiert werden können. Insbesondere für den Fall, dass ein Pleuel größere Kräfte aufnimmt als das andere, können auf die Antriebswelle wirkende Biegemomente dadurch minimiert werden, dass der Lagerabstand zu dem die größeren Kräfte aufnehmenden Pleuel verringert wird. Weiterhin kann das Einstellen des Lagerabstandes in vorteilhafter Weise genutzt werden, um eine Wellenbiegung, insbesondere zur Kompensation einer Verformung des Achszapfens, zu erzeugen. Dies ist in der Zeichnung in Fig. 3 beispielhaft dargestellt und im Zusammenhang mit der Fig. 3 beispielhaft im Rahmen einer bevorzugten Ausführungsform weiter erläutert.

Im Rahmen einer besonders bevorzugten Weiterbildung ist vorgesehen, dass das erste Pleuel und das zweite Pleuel derartig angeordnet sind, dass sich die Lagerebene in axialer Richtung mittig zwischen einer ersten Pleuelebene (bereits hier zur Verdeutlichung: in der Zeichnung mit P1 bezeichnet) und einer zweiten Pleuelebene (bereits hier zur Verdeutlichung: in der Zeichnung mit P2 bezeichnet) befindet. Konkret bedeutet dies, dass die erste und die zweite Pleuelebene in einem betragsmäßig gleichen axialen Abstand, jedoch in entgegengesetzter Richtung zur Lagerebene angeordnet sind. Obwohl sich in dieser Weiterbildung keine der beiden Pleuelebenen in der Lagerebene befindet und somit auf die Antriebswelle wirkende Biegemomente auftreten, stellt die axial mittige Anordnung des ersten Lagers bzw. A-Lagers zwischen beiden Pleueln einen Kompromiss zur Minimierung der durch Pleuelkräfte entstehenden Biegemomente dar.

Insbesondere ist vorgesehen, dass der Kompressor ein erstes Pleuel aufweist, das in der Lagerebene des ersten Lagers angeordnet ist, der Lagerabstand zwischen Pleuelebene und Lagerebene praktisch gleich null ist. Konkret bedeutet dies, dass durch die Anordnung von erstem Pleuel und ersten Lager bzw. A-Lager ohne axialen Abstand mit einer Lageranordnung gemäß dem Konzept der Erfindung eine praktisch biegemomentfreie Aufnahme von Pleuelkräften erreicht wird.

Diese Weiterbildung kommt insbesondere für einstufige Verdichter mit einem Pleuel und einem Zylinder in Frage. Jedoch kann im Rahmen dieser biegemomentfreien, einfachen Pleuelanordnung wie untenstehend weiter beschrieben auch ein zweistufiger Verdichter innerhalb eines Zylinders mit einem beidseitig druckbeaufschlagbaren Verdichterkolben realisiert werden.

Insbesondere ist vorgesehen, dass der Kompressor ein erstes Pleuel aufweist, das in einem axialen Lagerabstand zum ersten Lager angeordnet ist. Konkret bedeutet dies, dass die auf die Antriebswelle wirkenden Pleuelkräfte zu einem Biegemoment führen, welches, in Abhängigkeit der konstruktiven Auslegung der Antriebswelle, insbesondere zu einer Verformung führen kann. Diese Verformung, insbesondere eine Biegung der Antriebswelle, kann beispielsweise vorteilhaft genutzt werden, um eine Verformung des Achszapfens zu kompensieren. Dies ist in der Zeichnung in Fig. 3 beispielhaft dargestellt und im Zusammenhang mit der Fig. 3 beispielhaft im Rahmen einer bevorzugten Ausführungsform weiter erläutert.

Im Rahmen einer besonders bevorzugten Weiterbildung ist vorgesehen, dass das erste Pleuel und der Verdichterkolben starr miteinander verbunden sind, insbesondere der Verdichter als Taumelkolbenkompressor ausgebildet ist. Dies bedeutet konkret, dass Pleuel und Verdichterkolben im Wesentlichen einstückig ausgebildet sind. Dies führt zu dem Vorteil, dass weniger bewegte Teile zur Kopplung von Antrieb und Verdichterkolben eingesetzt werden müssen und gegebenenfalls auch keine Führungselemente für den Kolben zur Aufnahme seitlicher, durch das Pleuel eingeleiteter Kräfte, benötigt werden. Etwaige, sich durch die Taumelkinematik ergebende Spalte zwischen Zylinder und Verdichterkolben werden in einer derartigen Ausführungsform durch geeignete Dichtungen, insbesondere Kolbenmanschettendichtungen, abgedichtet.

Vorteilhaft ist vorgesehen, dass der Verdichter als einstufiger Verdichter ausgebildet ist. Konkret bedeutet dies, dass das Gas, insbesondere die Luft, in einer Verdichtungskammer verdichtet wird. Diese Verdichtungskammer wird von dem Innenraum des Zylinders und der dem Pleuel gegenüberliegenden Seite des Verdichterkolbens gebildet.

Insbesondere ist vorgesehen, dass der Verdichter als mehrstufiger Verdichter, insbesondere zweistufiger Verdichter, ausgebildet ist. Konkret bedeutet dies, dass das Gas, insbesondere die Luft, in zwei oder mehreren Verdichtungskammern verdichtet wird. Ein derartiger mehrstufiger Verdichter durch die Anordnung mehrerer, insbesondere von zwei, Kolben realisiert werden, wobei die Kolben jeweils über einen Verdichterkolben und ein Pleuel verfügen. Diese werden insbesondere von einer Antriebswelle angetrieben und sind bevorzugt derart angeordnet, dass sich das Gesamtsystem in einem praktisch ausgewuchteten Zustand befindet.

Im Falle eines zweistufigen Verdichters kann das Gas beispielsweise in zwei Verdichtungskammern verdichtet werden, die jeweils durch einen Zylinder sowie einem beidseitig druckbeaufschlagbaren Verdichterkolben gebildet werden. Die dem Pleuel gegenüberliegende Seite des Verdichterkolbens bildet hierbei zusammen mit dem auf dieser Seite des Verdichterkolbens liegenden Innenraum des Zylinders die erste Verdichtungskammer. Die dem Pleuel zugewandte Seite bildet weiterhin zusammen mit dem auf jener Seite des Verdichterkolbens liegenden Innenraum des Zylinders die zweite Verdichtungskammer.

Vorteilhaft ist vorgesehen, dass das Pleuellager als ein Wälzlager, insbesondere ein Kugellager, Nadellager, Zylinderrollenlager, Tonnenlager oder dergleichen Wälzlager gebildet ist.

Konkret bedeutet dies, dass eine Lagerform in Abhängigkeit der konstruktiven Anforderungen gewählt wird. Nadel- und Zylinderrollenlager und allgemein Wälzlager mit zylindrischen Wälzkörpern haben aufgrund des Linienkontaktes mit der Lauffläche eine generell hohe radiale Tragfähigkeit. Bei einem Nadellager kommt hinzu, dass es aufgrund der geringen Wälzkörperdurchmesser relativ kompakt ist, und somit in vorteilhafter Weise den Einbauraum des Antriebs weiter verkleinert. Kugellager weisen aufgrund der Schmiegung in den Wälzkontakten eine relativ hohe axiale und radiale Tragfähigkeit auf. Tonnenlager ermöglichen weiterhin, aufgrund der balligen Ausführung der Wälzkörper und einer hohlkugeligen Außenringlaufbahn, eine gewisse Pendelbewegung zwischen Innen- und Außenring. Somit wird eine Unempfindlichkeit gegen Schiefstellung und Fluchtfehler der Antriebswelle gegenüber dem Gehäuse erreicht.

Vorteilhaft ist vorgesehen, dass das erste Lager und/oder das zweite Lager als ein Gleitlager gebildet ist. Konkret kann dies durch eine geschmierte oder schmierungsfreie Gleitlagerung erreicht werden. Dies führt in vorteilhafter Weise zu einer wartungsarmen, besonders bevorzugt wartungsfreien, Auslegung der drehbeweglichen Verbindung, da sie - abgesehen von der Relativbewegung zwischen Welle und Lager - keine bewegten Teile, insbesondere keine Wälzkörper, aufweist.

Insbesondere ist vorgesehen, dass das erste Lager und/oder das zweite Lager kraftschlüssig, insbesondere durch einen Toleranzring, befestigt ist. Konkret kann der Toleranzring durch einen Metall-Federring, oder ein aus Gummi oder Kunststoff bestehenden Ring mit geeignetem Querschnitt, oder ein weiteres geeignetes, komprimierbares Verbindungselement gebildet sein. Weiterhin kann das das erste Lager bzw. A-Lager und/oder das zweite Lager bzw. B-Lager alternativ und/oder zusätzlich auch auf andere Weise, beispielsweise formschlüssig durch einen in axialer Richtung angeordneten Sicherungsring oder kraft-/ bzw. reibschlüssig durch thermisches Einschrumpfen, fixiert werden. Die Befestigung mittels eines Befestigungselements wie z. B. eines Toleranzrings kann sich sowohl auf die Innenseite des Innenrings als auch auf die Außenseite des Außenrings des jeweiligen Lagers beziehen. Folglich wäre beispielsweise für das erste Lager sowohl ein zwischen dem Hohlraum und dem Außenring des ersten Lagers angeordneter Toleranzring möglich, als auch zwischen ein zwischen dem Achszapfen und dem Innenring angeordneter Toleranzring.

Die Erfindung führt zur Lösung der Aufgabe auch auf eine Druckluftversorgungsanlage zum Betreiben einer Pneumatikanlage. Diese Druckluftversorgungsanlage weist auf: eine vorgenannte Verdichteranordnung, einen Lufttrockner und eine Ventilanordnung. Weiterhin führt die Erfindung zur Lösung der Aufgabe auch auf ein Fahrzeug, mit einer Druckluftversorgungsanlage und einer Pneumatikanlage, wobei die Druckluftversorgungsanlage eine Verdichteranordnung gemäß dem Konzept der Erfindung aufweist. Eine Verdichteranordnung gemäß dem Konzept der Erfindung ist insbesondere bei PKW vorteilhaft, da im Bereich der PKW hohe Akustikanforderungen herrschen und ein geräusch- und vibrationsarmer Betrieb der Verdichteranordnung hohe Bedeutung besitzt bzw. vorteilhaft ist.

Ausführungsformen der Erfindung werden nun nachfolgend anhand der Zeichnung beschrieben. Diese soll die Ausführungsformen nicht notwendigerweise maßstäblich darstellen, vielmehr ist die Zeichnung, wo zur Erläuterung dienlich, in schematisierter und/oder leicht verzerrter Form ausgeführt. Im Hinblick auf Ergänzungen der aus der Zeichnung unmittelbar erkennbaren Lehren wird auf den einschlägigen Stand der Technik verwiesen. Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die in der Beschreibung, in der Zeichnung sowie in den Ansprüchen offenbarten Merkmale der Erfindung können sowohl einzeln als auch in beliebiger Kombination für die Weiterbildung der Erfindung wesentlich sein. Zudem fallen in den Rahmen der Erfindung alle Kombinationen aus zumindest zwei der in der Beschreibung, der Zeichnung und/oder den Ansprüchen offenbarten Merkmale. Die allgemeine Idee der Erfindung ist nicht beschränkt auf die exakte Form oder das Detail der im Folgenden gezeigten und beschriebenen bevorzugten Ausführungsformen oder beschränkt auf einen Gegenstand, der eingeschränkt wäre im Vergleich zu dem in den Ansprüchen beanspruchten Gegenstand. Bei angegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Weitere Vorteile, Merkmale und Einzelheiten der Erfindung ergeben sich aus der nachfolgenden Beschreibung der bevorzugten Ausführungsformen sowie anhand der Zeichnung; diese zeigt in:
- Fig. 1: eine Verdichteranordnung gemäß einer besonders bevorzugten Ausführungsform,
- Fig. 2A - 2C: unterschiedliche Anordnungen von Antriebswellenlager und Pleuellager gemäß dem Konzept der Erfindung,
- Fig. 3A - 3D: unterschiedliche Anordnungen von erstem Lager bzw. A-Lager und Pleuellager in verschiedenen Weiterbildungen, vor allem gemäß der bevorzugten Ausführungsform der Fig.1 aber insgesamt dem Konzept der Fig.2 folgend,
- Fig. 4: eine schematische Darstellung der Durchbiegung von Antriebswelle und Achszapfen,
- Fig. 5: eine stark vereinfachte, schematische Übersicht einer Druckluftversorgungsanlage,
- Fig. 6: eine schematische Darstellung eines Fahrzeugs mit einer Druckluftversorgungsanlage.

Fig. 1 zeigt eine Verdichteranordnung mit einem Verdichter 100 gemäß einer besonders bevorzugten Ausführungsform der Erfindung. In einem ersten Zylinder 170 wird zwecks Verdichtung von Luft ein erstes Pleuel 140 mit einem ersten Verdichterkolben 150 oszillierend und praktisch entlang der Symmetrieachse des ersten Zylinders 170 auf- und abwärts bewegt. Vorliegend ist der erste Verdichterkolben 150 nahe dem oberen Totpunkt, d. h. am oberen Ende des Hubweges H, dargestellt. Aufgrund der Tatsache, dass es sich bei der hier gezeigten Ausführungsform um einen Taumelkolbenkompressor handelt, das heißt das erste Pleuel 140 und der erste Verdichterkolben 150 starr verbunden sind, ist die oszillierende Bewegung zwar überwiegend, aber nicht vollständig translatorisch. Daher führen das erste Pleuel 140 und der erste Verdichterkolben 150 bei der Auf- und Abwärtsbewegung eine der Kinematik entsprechende, taumelnde Bewegung durch.

Analog zum ersten Zylinder 170 wird in einem zweiten Zylinder 171 zwecks Verdichtung von Luft ein zweites Pleuel 141 mit einem zweiten Verdichterkolben 151 oszillierend und praktisch entlang der Symmetrieachse des zweiten Zylinders 171 auf- und abwärts bewegt.

Auch wäre jedoch eine Ausführungsform gemäß dem Konzept der Erfindung denkbar, bei dem - wie bei Kolbenverdichtern weithin üblich - der erste Verdichterkolben 150 mit dem ersten Pleuel 140 bzw. der zweite Verdichterkolben 151 mit dem zweiten Pleuel 141 jeweils gelenkig, insbesondere jeweils mittels einer Lagerung, verbunden sind.

Auch sind neben dem gezeigten zweistufigen Kompressor einstufige Kompressoren gemäß dem Konzept der Erfindung möglich. Auch kann in einer weiteren Weiterbildung ein mehrstufiger Kompressor durch einen Einkolben-Kompressor gebildet sein, welcher, durch entsprechend abgestufte Kolben und Zylinder oder durch einen mehrseitig druckbeaufschlagbaren Kolben, mehrere Verdichtungskammern bildet.

In der vorliegenden Weiterbildung ist die Antriebswelle 220 mittels eines ersten, pleuelseitigen Antriebswellenlagers bzw. A-Lagers 360 und eines zweiten, pleuelfernen Antriebswellenlagers bzw. B-Lagers 362 in einem Gehäuse 440 gelagert. Dabei kann sowohl das A-Lager 360 als auch das B-Lager 362 mittels eines hier nicht näher dargestellten Toleranzrings 164 befestigt sein. Diese Befestigung, die insbesondere einem festen Lagersitz dient, kann sich sowohl auf die Innenseite des jeweiligen Lagers 360, 362, als auch auf die Außenseite des jeweiligen Lagers 360, 362 beziehen.

Weiterhin sind vorliegend die beiden Zylinder 170, 171 hinsichtlich der Drehachse A praktisch gegenüberliegend angeordnet. Somit sind diese in vorteilhafter Weise derartig angeordnet, dass sich die linearen Trägheitskräfte des Systems bewegter Massen, insbesondere der Pleuel, Verdichterkolben und Manschetten, während der Bewegung aufheben.

Im Falle eines einstufigen, insbesondere einkolbigen Kompressors, kann diese aufhebende Funktion eines gegenüberliegenden Kolbens durch ein Ausgleichsgewicht erreicht werden. Bei einer Zylinder- bzw. Kolbenanzahl größer zwei müssen analog zum Erreichen eines Massenausgleichs die Zylinder derartig um die Drehachse A angeordnet werden, dass sich die Trägheitskräfte insgesamt ausgleichen.

Die Pleuel 140, 141 weisen weiterhin jeweils auf ihren dem Verdichterkolben 150, 151 gegenüberliegenden Seiten ein Pleuelauge auf, welches zur Aufnahme eines Pleuellagers 160, 161 dient. Das Pleuellager 160, 161 dient weiterhin zur drehbeweglichen Verbindung des Pleuels 140, 141 mit einem PleuelAufnahmeabschnitt 320 einer Antriebswelle 220.

Vorliegend ist der Pleuelaufnahmeabschnitt 320 einstückig mit der Antriebswelle 220 verbunden; gleichwohl ist es aber genauso möglich, dass Pleuelaufnahmeabschnitt 320 und Antriebswelle 220 zweistückig ausgeführt sind und über eine entsprechende form-, kraft- oder stoffschlüssige Verbindung zusammengefügt sind.

Die Antriebswelle 220 weist weiterhin an einem pleuelseitigen Ende PS neben dem außenliegenden Pleuel-Aufnahmeabschnitt 320, einen innenliegenden ersten Lager-Aufnahmeabschnitt 380 auf. Der außenliegende Pleuel-Aufnahmeabschnitt 320 weist eine zylindrische Außenform auf, welche den Innenring der Pleuellager 160, 161 aufnimmt. Der innenliegende erste Lager-Aufnahmeabschnitt 330 weist eine zylindrische Innenform auf, und dient zur Aufnahme des ersten Lagers bzw. A-Lagers 360. Sowohl Pleuellager 160, 161 als auch erstes Lager bzw. A-Lager 380 und zweites Lager bzw. B-Lager 382 können an der Antriebswelle 220 auf verschiedene Weise befestigt werden. Insbesondere kann diese Befestigung formschlüssig geschehen, beispielsweise durch geeignete Befestigungselemente, kraftschlüssig durch Aufschrumpfen oder durch eine Kombination der vorher genannten oder weiteren Wirkprinzipien.

Das A-Lager 360 ist weiterhin über einen gestellfesten Achszapfen 450 mit dem Gehäuse 440 verbunden. Dies bedeutet, dass der Innenring des A-Lagers 360 ortsfest auf dem Achszapfen 450 befestigt ist, während der Außenring des A-Lagers 360 drehbar um die Drehachse A gelagert ist. Durch die Aufnahme des Außenrings des A-Lagers 360 im ersten Lager-Aufnahmeabschnitt 380 wird somit, zusammen mit der Lagerung durch das B-Lager 362 an einem pleuelfernen Ende PF der Antriebswelle 220, die Drehbewegung der Antriebswelle 220 ermöglicht. Der Achszapfen 450 ermöglicht hierbei besonders vorteilhaft ein möglichst direktes Einleiten von Pleuelkräften in die Wand des Gehäuses 440, ohne dass signifikante Biegemomente auftreten bzw. es zu signifikanten Verformungen durch auftretende Biegemomente kommt.

Tatsächlich auftretende Verformungen des Achszapfens 450 können durch eine entsprechende Dimensionierung des Achszapfens 450 insbesondere durch eine Vergrößerung des Achszapfen-Durchmessers AD und/oder eine Verkleinerung des Achszapfen-Hebels AH auf ein vernachlässigbares Niveau reduziert werden.

Vorliegend sind das erste Pleuellager 160 in einer ersten Pleuelebene P1 und das zweite Pleuellager 161 in einer zweiten Pleuelebene P2 derartig zum A-Lager 360 angeordnet, dass sich die Lagerebene LE des A-Lagers 360 in axialer Richtung mittig zwischen den Pleuelebenen P1 und P2 befindet. Auf diese Weise wird gemäß dem Konzept der Erfindung vorteilhaft erreicht, dass unter Berücksichtigung sämtlicher im Betrieb in beiden Pleueln 140, 141 auftretenden Pleuelkräfte ein möglichst biegemomentarmer, insbesondere biegemomentfreier Zustand der Antriebswelle 220 erreicht wird.

Tatsächlich treten aufgrund des Abstandes beider Pleuelebenen P1 und P2 weiterhin Biegemomente auf; jedoch stellt die mittige Positionierung des A-Lagers 360 in axialer Richtung mittig zwischen den Pleuelebenen P1 und P2 ein Optimum hinsichtlich der Minimierung von durch Pleuelkräfte hervorgerufenen Biegemomenten dar. Diese mittige Position ergibt sich aus der Annahme betragsmäßig nahezu gleicher Pleuelkräfte in beiden Pleueln 140, 141. Im Falle einer Abweichung der auftretenden Pleuelkräfte in einem der beiden Pleuel 140, 141 wäre zur Minimierung der Biegemomente das A-Lager 360 und somit die Lagerebene LE entsprechend axial in Richtung desjenigen Pleuellagers 160 oder 161 zu verschieben, an dem die größeren Pleuelkräfte aufgenommen werden.

Zur Erzeugung einer oszillierenden Hubbewegung von Pleuel 140, 141 und Verdichterkolben 150, 151 ist der Pleuel-Aufnahmeabschnitt 320 exzentrisch zur Drehachse A der Antriebswelle 220 angeordnet. Das heißt, dass die auf der Drehachse A liegende Symmetrieachse des ersten Lager-Aufnahmeabschnitts 380 parallel, aber versetzt zu der auf der Exzenterachse Ex der Pleuellager 160, 161 liegenden Zylinderachse des zylindrischen Pleuel-Aufnahmeabschnittes 320 angeordnet ist.

Die Antriebswelle 220 dient zur Übertragung der von einem Antrieb 200 erzeugten Drehbewegung auf die Pleuel 140, 141. Vorliegend wird die Antriebswelle 220 über einen Elektromotor 290 angetrieben.

Gemäß dem Konzept der Erfindung ist das A-Lager 360 in axialer Richtung mittig zwischen den Pleuelebenen P1 und P2 angeordnet. Auf diese Weise werden auf die Antriebswelle 220 wirkende Biegemomente wesentlich reduziert, bzw. vermieden, da praktisch sämtliche Pleuelkräfte im Wesentlichen innerhalb der Lagerebene LE angreifen und somit praktisch kein oder nur ein geringer Hebelarm für ein auf die Antriebswelle 220 wirkendes Biegemoment entstehen kann.

Bezugnehmend auf Fig. 2A bis Fig. 2C ist vorliegend schematisch eine Situation mit einem einzigen Pleuellager 260' und einem einzigen Antriebswellenlager 260 gezeigt. Diese Situation steht symbolisch auch für eine in Fig. 1 oder Fig. 3 dargestellte Ausführungsform. Insofern steht das Pleuellager 260' der Fig. 2 symbolisch für eine Pleuellager-Anordnung 160, 161 der Fig. 1 oder Fig. 3 und das Antriebswellenlager 260 der Fig. 2 symbolisch für eine Antriebswellenlager-Anordnung 360 der Fig. 1 oder Fig. 3.

In Fig. 2A ist eine Weiterbildung dargestellt, in der sich das Pleuellager 260' und Antriebswellenlager 260 teilweise überdecken. Dies bedeutet, dass das Antriebswellenlager 260 in axialer Richtung derartig entlang der Drehachse A in Richtung des Pleuellagers 260' verschoben ist, dass es sich teilweise innerhalb des Pleuellager-Innenraums 190 befindet. Diese Verschiebung --vorliegend in Richtung des Antriebs 200 gemäß der Fig. 1 (in der Fig. 2A, Fig. 2B nach rechts)-- wird beschrieben durch einen axialen Abstand SA zwischen der axialen Mittenebene EP des Pleuellagers 260' und der axialen Mittenebene EA des Antriebswellenlagers 260. Diese Verschiebung kann in einer alternativen Abwandlung auch in Richtung weg vom Antrieb 200 gemäß der Fig. 1 umgesetzt werden (in der Fig. 2A, Fig. 2B wäre das dann nach links).

Je größer der axiale Abstand SA gewählt wird, desto größer sind die auf die Antriebswelle 220 wirkenden und durch Pleuelkräfte hervorgerufenen Biegemomente, welche gemäß dem Konzept der Erfindung vermindert bzw. vermieden werden sollen.

Als Überdeckung UD wird hier derjenige axiale Abstand bezeichnet, mit dem das Antriebswellenlager 260 in den Pleuellager-Innenraum 190 hineinragt. Die Überdeckung UD ergibt sich in der in Fig. 2A ersichtlichen Ausführungsform, aus der Breite BP des Pleuellagers 260', der Breite BA des Antriebswellenlagers 260 und dem axialen Abstand SA.

In der in Fig. 2A dargestellten Weiterbildung ist die Überdeckung UD vergleichsweise gering, insbesondere ragt das Antriebswellenlager 260 weniger mit einem Abstand UD in den Pleuellager-Innenraum 190 hinein, der geringer ist als die Hälfte seiner axialen Breite BA. Dieser Fall einer "einfachen" Überdeckung UD lässt sich durch folgenden Zusammenhang ausdrücken: UD < 0,5*BA.

Das Konzept der Erfindung kann -jedenfalls grundsätzlich, wenn auch nicht bevorzugt-- in einer anderen hier nicht gezeigten Ausführungsform realisiert werden wenn keine Überdeckung stattfindet. Es zeigt sich, dass dies jedenfalls in der hier nicht gezeigten Ausführungsform hinnehmbar wäre solange der axiale Abstand SA ausreichend gering ist, um einen Hebelarm für auf die Antriebswelle 220 wirkende und durch Pleuelkräfte hervorgerufene Biegemomente zu vermeiden. Als Richtwert für einen maximalen axialen Abstand SA wird der Wert SA = BP + BA angesehen.

In Fig. 2B ist eine weitere mögliche Anordnung von Pleuellager 260' und Antriebswellenlager 260 dargestellt. Hierbei ist wesentlich, dass die in der in Fig. 2B ersichtlich variierte Überdeckung UD' der Ausführungsform der Fig. 2B größer ist als die Überdeckung UD der in Fig. 2A dargestellten Weiterbildung. Das Antriebswellenlager 260 ragt infolge einer insofern vergrößerten Überdeckung UD' in den Pleuellager-Innenraum 190 hinein, wobei die vergrößerte Überdeckung UD' größer ist als die Hälfte der axialen Breite BA des Antriebswellenlagers 260. Dieser Fall der vergrößerten und insofern "überwiegenden" Überdeckung UD' lässt sich durch folgenden Zusammenhang ausdrücken: 0,5*BA < UD' < BA.

Für die hier dargestellte Weiterbildung gilt ebenfalls, dass der axialer Abstand SA im Vergleich zu der in Fig. 2A dargestellten Weiterbildung, verkleinert ist. Dies hat vorteilhaft zur Folge, dass der Hebelarm für auf die Antriebswelle 220 und durch Pleuelkräfte verursachte Biegemomente, gemäß dem Konzept der Erfindung ebenfalls verkleinert ist.

Fig. 2C zeigt schließlich eine dritte mögliche Lageranordnung, bei der besonders vorteilhaft die axiale Mittenebene EP des Pleuellagers 260' und die axiale Mittenebene EA des Antriebswellenlagers 260 in einer Lagerebene E zusammenfallen. Dies bedeutet, dass der axialer Abstand SA gleich null ist und somit praktisch kein Hebelarm für aus dem Pleuel 140 in die Antriebswelle 220 geleitete Kräfte besteht. Auf diese Weise wird besonders vorteilhaft gemäß dem Konzept der Erfindung eine Entstehung von Biegemomenten vermieden. Die Tatsache, dass das Antriebswellenlager 260 in axialer Richtung derart angeordnet ist, dass es sich vollständig im Pleuellager-Innenraum 190 befindet, führt zu einer nochmals ersichtlich vergrößerten, nämlich "vollständigen" Überdeckung UD", das heißt: UD" = BA.

Fig. 3A - Fig. 3D zeigen unterschiedliche Anordnungen von A-Lager und Pleuellager bzw. Pleuellagern gemäß dem Konzept der Erfindung.

In Fig. 3A ist eine Lageranordnung gemäß einer Weiterbildung dargestellt, in der sich A-Lager 360 und Pleuellager 160 in axialer Richtung praktisch genau überdecken. Dies bedeutet, dass Lagerebene LE und Pleuelebene P in einer Ebene zusammenfallen. Folglich ist der Lagerabstand LA zwischen A-Lager 360 und Pleuellager 160 gleich null. Hieraus resultiert, dass von einem hier nicht näher dargestellten Pleuel 140 über das Pleuellager 160 auf den Pleuelaufnahmeabschnitt 320 der Antriebswelle 220 eingeleitete Pleuelkraft FP direkt, insbesondere biegemomentfrei, auf das A-Lager 360 und somit über den Achszapfen 450 in die Wand des Gehäuses 440 übertragen wird.

In Fig. 3B ist eine Lageranordnung gemäß einer weiteren Weiterbildung der Erfindung dargestellt. In dieser ist das Pleuellager 160 auf dem Pleuel-Aufnahmeabschnitt 320 und das A-Lager 360 in dem A-Lager Aufnahmeabschnitt 380 derartig angeordnet, dass ein Versatz in axialer Richtung zwischen Pleuellager 160 und A-Lager 360 besteht. Folglich liegen Pleuelebene P des Pleuellagers 160 und Lagerebene LE des A-Lagers 360 in axialer Richtung in einem Lagerabstand LA parallel zueinander entfernt. Hieraus resultiert insbesondere, dass ein durch die Pleuelkräfte hervorgerufenes Biegemoment, welches sich aus der Pleuelkraft FP und einem Hebelarm mit der Länge LA bildet, auf den Pleuelaufnahmeabschnitt 320 der Antriebswelle 220 wirkt. Eine derartige Lageranordnung kann in vorteilhafter Weise dazu genutzt werden, eine durch ein Biegemoment hervorgerufene Verformung des Achszapfens 450 durch eine mittels des Lagerabstandes LA gezielt hervorgerufene Verformung der Antriebswelle 220 zu kompensieren. Dass dabei auf den Achszapfen 450 wirkende Biegemoment ergibt sich aus der auf das A-Lager 360 wirkenden Lagerkraft sowie dem Achszapfen-Hebel AH. Dieser Zusammenhang ist im Folgenden in Fig. 4 näher erläutert.

In Fig. 3C ist eine Lageranordnung gemäß einer weiteren Weiterbildung der Erfindung beispielhaft dargestellt. In dieser Weiterbildung handelt es sich um einen Verdichter mit hier nicht dargestellten zwei Zylindern 170, 171 und entsprechend zwei hier ebenfalls nicht dargestellten Pleuel 140,141. Die entsprechenden Pleuellager 160,161 sind vorliegend axial nebeneinander auf dem Pleuelaufnahmeabschnitt 320 angeordnet. Das A-Lager 360 ist dazu derartig innerhalb des A-Lager Aufnahmeabschnittes 180 sowie auf dem Achszapfen 450 angeordnet, dass die Lagerebene LE in axialer Richtung mittig zwischen den Pleuelebenen P1, P2 liegt. Wie bereits im Zusammenhang mit Fig. 1 beschrieben, stellt die mittige Anordnung des A-Lagers 360 in axialer Richtung zwischen den Pleuellagern 160, 161 einen Kompromiss zur Minimierung der durch Pleuelkräfte FP1, FP2 hervorgerufenen Biegemomenten dar, da aufgrund der Anordnung der Pleuelebenen P1 und P2 außerhalb der Lagerebene LG keine vollständig biegemomentfreie Lagerung der Antriebswelle 220 möglich ist. Vorliegend ist das erste Pleuellager 160 um einen ersten Lagerabstand LA1 in negativer axialer Richtung, d.h. in Richtung der Wand des Gehäuses 440, an welcher der Achszapfen 450 befestigt ist, verschoben angeordnet. Weiterhin ist das zweite Pleuellager 161 um einen zweiten Lagerabstand LA2, der vorliegend betragsmäßig gleich dem ersten Lagerabstand LA1 ist, in positiver axialer Richtung, d. h. in Richtung des freistehenden Stirnendes des Achszapfens 450, angeordnet.

In Fig. 3D ist eine Lageranordnung gemäß einer noch weiteren Weiterbildung der Erfindung dargestellt. Hierbei ist, im Unterschied zu der in Fig. 2C dargestellten Weiterbildung, das A-Lager 360 in Bezug zu den Pleuellager 160, 161 derartig angeordnet, dass die Lagerabstände LA1 und LA2 jeweils unterschiedlich groß sind. Hieraus kann, im Falle betragsmäßig etwa gleich belasteter Pleuel 140, 141, dass eine aus beiden Pleuel 140, 141 und somit beiden Pleuellagern 160, 161 in die Antriebswelle 220 geleitete, resultierende Gesamtpleuelkraft im Wesentlichen nicht innerhalb der Lagerebene E angreift. Die hierdurch entstehende, gezielt hervorgerufene Verformung kann, analog zu der in Fig. 3B beschriebenen Lageranordnung, zur Kompensation der Verformung des Achszapfens 450 genutzt werden.

Alternativ kann weiterhin, für den Fall, dass ein Pleuel stärker belastet wird als das andere Pleuel, eine in Fig. 3D gezeigte Lageranordnung zu Berücksichtigung und Kompensation dieses Umstandes gezielt eingesetzt werden. Vorliegend wird beispielsweise angenommen, dass die auf das zweite Pleuellager 161 wirkende Pleuelkraft FP2 größer ist als auf das erste Pleuellager 160 wirkende Pleuelkraft FP1. Folglich wird die axiale Position des A-Lagers 360 in Richtung des stärker belasteten Pleuellagers, in diesem Falle das Pleuellager 161, verschoben, so dass der zweite Lagerabstand LA2 kleiner als der erste Lagerabstand LA1 ist. Hierdurch wird erreicht, dass die größere, auf das Pleuellager 161 wirkende Pleuelkraft FP2 die Antriebswelle 220 in einer Pleuelebene P2 angreift, die insbesondere so nah an der Lagerebene LE liegt dass die resultierenden Biegemomente keine kritische Verformung der Antriebswelle 220 hervorruft. Unter kritischer Verformung wird in diesem Kontext eine Verformung genannt, die direkt oder indirekt zu einem oder mehreren der eingangs erwähnten Nachteile, insbesondere hinsichtlich Geräusch- und Vibrationsentwicklung sowie Verschleißverhalten, führt.

Fig. 4 zeigt in einer schematischen Darstellung eine Durchbiegung von einer Antriebswelle 220 und einem Achszapfen 450. In dieser stark vereinfachten Darstellung sind die Verformungen übertrieben dargestellt. Eine Pleuelkraft FP, die auf das Pleuellager 160 angreift, wird auf die Antriebswelle 220 und somit auf das A Lager 360 übertragen. Über das A-Lager 360 wird diese Kraft schließlich in den Achszapfen 450 geleitet, wo sie aufgrund des Abstandes zwischen Gehäuse 440 und A-Lager 360 zu einem Biegemoment führt, welches wiederum eine Verformung des Achszapfens 450, nämlich eine Zapfenauslenkung ZA, zur Folge hat. Gleichzeitig wird durch die Anordnung von A-Lager 360 und Pleuellager 160, insbesondere durch die Anordnung von A-Lager 360 und Pleuellager 160 in einem axialen Lagerabstand LA, erreicht, dass auf die Antriebswelle 220 ein Biegemoment wirkt. Dieses Biegemoment ist dem auf den Achszapfen wirkenden Biegemoment entgegengerichtet. Hierdurch wird in vorteilhafter Weise erreicht, dass die Antriebswelle 220 derart verformt wird, dass auf das B-Lager 362 möglichst geringe Kräfte, insbesondere Querkräfte und Kippmomente, wirken. Durch das Verformen der Antriebswelle 220 wird somit die Zapfenauslenkung ZA teilweise oder vollständig kompensiert.

Fig. 5 zeigt eine stark vereinfachte, schematische Übersicht einer Druckluftversorgungsanlage 500 mit einer Verdichteranordnung 1000 gemäß dem Konzept der Erfindung zur Versorgung einer Pneumatikanlage 600. Die Druckluftversorgungsanlage 500 weist eine Luftansaugung 0 zum Ansaugen von Frischluft auf, die weiterhin mit einem Einlass des Verdichters 100 fluidführend, insbesondere gasführend, verbunden ist. Der Verdichter 100 wird als Teil der Verdichteranordnung 1000 von einem Antrieb 200 über eine Antriebswelle 220 angetrieben. Die verdichtete Frischluft wird weiterhin über eine Druckluftquelle 1 bereitgestellt, an welche sich eine Abzweigung 510 anschließt. An diese Abzweigung 510 ist zum einen, über ein Entlüftungsventil 520, eine Entlüftung 3 angeschlossen. Zum anderen ist an die Abzweigung 510 ein Lufttrockner 520 angeschlossen, der weiterhin zu einem Druckluftanschluss 2 führt. An diesen sind weiterhin über eine Galerie 570 ein Druckluftspeicher 560 und die Pneumatikanlage 600 angeschlossen. Die Pneumatikanlage 600 kann beispielsweise eine Luftfederanlage, oder eine weitere pneumatische Anlage, insbesondere eine Fahrzeugs, sein. Weiterhin sind einzelne Ventile, Drosseln und dergleichen Stellmittel sowie einzelne Komponenten, insbesondere der Pneumatikanlage, in dieser Darstellung aus Gründen der Übersicht und Vereinfachung nicht dargestellt.

Fig. 6 zeigt eine schematische Darstellung eines Fahrzeugs 800 -vorliegend in Form eines PKW-- mit einer Druckluftversorgungsanlage 500 und einer Pneumatikanlage 600. Bei Fahrzeugen im PKW-Bereich ist ein geräusch- und vibrationsarmer Betrieb von großer Bedeutung, da hier, im Unterschied zu Anwendungen im LKW-Bereich, die Akustikanforderungen höher bzw. sensibler sind. Das hier deswegen, ohne Einschränkung der Anwendbarkeit auch für LKW'S oder andere Nutzfahrzeuge, beispielhaft dargestellte PKW-Fahrzeug 800 verfügt über vier Räder 801, 802, 803 und 804, von denen hier aufgrund der Schnittdarstellung die zwei jeweils vorderen Räder gezeigt sind. Analog zur Anzahl der Räder verfügt die Pneumatikanlage 600 über vier Luftfedern 601, 602, 603 und 604, von denen hier analog zu den Rädern aufgrund der Schnittdarstellung die zwei jeweils vorderen Luftfedern gezeigt sind. Die Luftfedern 601, 602, 603 und 604, die jeweils den Rädern 801, 802, 803 und 804 zugeordnet sind, werden als Teil der Pneumatikanlage 600 von der Druckluftversorgungsanlage 500 mit Druckluft versorgt. Die Druckluftversorgungsanlage 500 ist über die Galerie 570 mit den Komponenten der Pneumatikanlage 600, in diesem Falle den hier dargestellten Luftfedern 601, 602, 603 und 604, fluidführend verbunden.

Die Druckluftversorgungsanlage 500 ist in dieser Darstellung stark vereinfacht zeigt, so dass lediglich der Druckluftspeicher 560 und der Verdichter 100 gemäß dem Konzept der Erfindung sichtbar ist. Der Verdichter 100 gemäß dem Konzept der Erfindung könnt allerdings in einer hier nicht gezeigten Abwandlung zusätzlich oder alternativ unabhängig von der Druckluftversorgungsanlage eingesetzt werden. Das Konzept bietet vorzugsweise die Basis für eine in verbesserter Weise funktionierende, insbesondere vibrations- und geräuscharme Verdichteranordnung. Weiterhin führen eine Reduzierung von Kräften und/oder Momenten sowie insbesondere eine Reduzierung der mit den Kräften und/oder Momenten verbundenen dynamischen Belastungen und Vibrationen, zu einer schonenderen Betriebsweise, welche sich auf Effizienz und Langlebigkeit der Verdichteranordnung positiv auswirken.

### Bezugszeichenliste (Bestandteil der Beschreibung)

- 0: Luftansaugung
- 1: Druckluftquelle
- 2: Druckluftanschluss
- 3: Entlüftung
- 100: Verdichter
- 140: Erstes Pleuel
- 141: Zweites Pleuel
- 150: Erster Verdichterkolben
- 151: Zweiter Verdichterkolben
- 160: Erstes Pleuellager
- 161: Zweites Pleuellager
- 170: Erster Zylinder
- 171: Zweiter Zylinder
- 164: Toleranzring
- 200: Antrieb
- 220: Antriebswelle
- 290: Elektromotor
- 320: Pleuel-Aufnahmeabschnitt
- 360: Erstes Lager, Pleuelseitiges Antriebswellenlager (A-Lager)
- 362: Zweites Lager, Pleuelfernes Antriebswellenlager (B-Lager)
- 370: Hohlraum
- 380: Erster Lager-Aufnahmeabschnitt (A-Lager-)
- 382: Zweiter Lager-Aufnahmeabschnitt (B-Lager-)
- 440: Gehäuse
- 450: Achszapfen
- 500: Druckluftversorgungsanlage
- 510: Abzweigung
- 520: Entlüftungsventil
- 540: Lufttrockner
- 560: Druckluftspeicher
- 600: Pneumatikanlage
- 601, 602, 603, 604: Luftfeder
- 800: Fahrzeug
- 801,802,803,804: Rad
- 1000: Verdichteranordnung

- A: Drehachse der Antriebswelle
- AD: Achszapfen-Durchmesser
- AH: Achszapfen-Hebel
- Ex: Exzenterachse
- FP: Pleuelkraft
- FP1: Erste Pleuelkraft
- FP2: Zweite Pleuelkraft
- H: Hubweg des Verdichterkolbens
- LA: Lagerabstand
- LA1: Erster Lagerabstand
- LA2: Zweiter Lagerabstand
- M: Mittenebene, axiale Mittenebene des A-Lagers
- P1: Erste Pleuelebene
- P2: Zweite Pleuelebene
- PF: pleuelfernes Ende der Antriebswelle
- PS: pleuelseitiges Ende der Antriebswelle
- WA: Wellenauslenkung, Auslenkung der Antriebswelle
- ZA: Zapfenauslenkung, Auslenkung des Achszapfens
- BA: Antriebswellenlager-Breite
- BP: Pleuellager-Breite
- DAA: Antriebswellenlager-Außendurchmesser
- DIA: Antriebswellenlager-Innendurchmesser
- DAP: Pleuellager-Außendurchmesser
- DIP: Pleuellager-Innendurchmesser
- E: Lagerebene
- EA: Axiale Mittenebene des Antriebswellenlagers
- EP: Axiale Mittenebene des Pleuellagers
- UD: einfache Überdeckung
- UD': überwiegende Überdeckung
- UD": vollständige Überdeckung

## Patentansprüche

1. Verdichteranordnung (1000) für eine Druckluftzuführung einer Druckluftversorgungsanlage, zum Betreiben einer Pneumatikanlage (600), aufweisend:
- einen Verdichter (100), insbesondere Kompressor, mit mindestens einem Zylinder (170, 171) und mindestens einem Pleuel (140, 141) in einer Pleuelebene (P, P1, P2), wobei das mindestens eine Pleuel weiter einen Verdichterkolben (150, 151) und mindestens ein Pleuellager (160, 161) aufweist,
- einen Antrieb (200) mit einer Drehachse (A) und einer Antriebswelle (220), sowie einem Gehäuse (440), wobei die Antriebswelle (220) in mindestens einem Antriebswellenlager (360) gelagert ist und ein pleuelseitiges Ende (PS) und ein pleuelfernes Ende (PF) aufweist, und
- die Antriebswelle (220) einen exzentrisch zur Drehachse (A) des Antriebs (200) am pleuelseitigen Ende (PS) angeordneten Pleuel-Aufnahmeabschnitt (320) aufweist,
**dadurch gekennzeichnet, dass**
- das mindestens eine Antriebswellenlager (360) und das mindestens eine Pleuellager (160, 161) derartig angeordnet sind, dass sich das mindestens eine Antriebswellenlager (360) in radialer Richtung zumindest teilweise innerhalb des mindestens einen Pleuellagers (160, 161) befindet.

2. Verdichteranordnung (1000) nach Anspruch 1, **dadurch gekennzeichnet, dass**
- die Antriebswelle (220) in einem an dem pleuelseitigen Ende (PS) der Antriebswelle (220) in einer Lagerebene (LE) angeordneten, pleuelseitigen Antriebswellenlager als erstes Lager (360, A-Lager) an einem koaxial zur Drehachse (A) angeordneten ersten Lager-Aufnahmeabschnitt (380) gelagert ist.

3. Verdichteranordnung (1000) nach Anspruch 1 oder 2, **dadurch gekennzeichnet, dass**
- die Antriebswelle (220) in einem an dem pleuelfernen Ende (PF) der Antriebswelle (220) angeordneten pleuelfernen Antriebswellenlager als zweites Lager (362, B-Lager) an einem koaxial zur Drehachse (A) am pleuelfernen Ende (PF) angeordneten zweiten Lager-Aufnahmeabschnitt (382) gelagert ist.

4. Verdichteranordnung (1000) nach einem der vorhergehenden Ansprüche, **dadurch gekennzeichnet, dass** die Lager (360, 362) innerhalb des Gehäuses (440) und/oder an diesem angeordnet sind.

5. Verdichteranordnung (1000) nach einem der vorhergehenden Ansprüche, **dadurch gekennzeichnet, dass**
- der erste Lager-Aufnahmeabschnitt (380) zur Aufnahme des ersten Lagers (360) als ein zylindrischer Hohlraum (370) ausgebildet ist und/oder
- das erste Lager (360) weiterhin auf einem gestellfest mit dem Gehäuse (440) verbundenen und praktisch koaxial zur Drehachse (A) angeordneten Achszapfen (450) befestigt ist, wobei
- das erste Lager (360) in dem zylindrischen Hohlraum (370) zwischen dem ersten Lager-Aufnahmeabschnitt (380) und dem Achszapfen (450) sitzt.

6. Verdichteranordnung (1000) nach einem der vorhergehenden Ansprüche, **dadurch gekennzeichnet, dass** das erste Lager (360) fest auf dem Achszapfen (450) aufsitzt und in dem ersten Lager-Aufnahmeabschnitt (380) festsitzt und den Achszapfen (450) und den ersten Lager-Aufnahmeabschnitt (380) relativ zueinander drehbar verbindet.

7. Verdichteranordnung (1000) nach einem der vorhergehenden Ansprüche, **dadurch gekennzeichnet, dass** der Verdichter (100) mehrere, insbesondere ein erstes und ein zweites Pleuel (140, 141) aufweist.

8. Verdichteranordnung (1000) nach einem der vorherigen Ansprüche 6 oder 7, **dadurch gekennzeichnet, dass** das erste Pleuel (140) und das zweite Pleuel (141) derartig angeordnet sind, dass das erste Pleuel (140) in einem ersten Lagerabstand (LA1) und das zweite Pleuel (141) in einem zweiten Lagerabstand (LA2) in axialer Richtung, d. h. in Richtung der Drehachse (A), zur Lagerebene (LE) angeordnet sind.

9. Verdichteranordnung (1000) nach Anspruch 6 oder 7, **dadurch gekennzeichnet, dass** das erste und das zweite Pleuel (140, 141) derartig angeordnet sind, dass sich die Lagerebene (LE) in axialer Richtung mittig zwischen einer ersten Pleuelebene (P1) und einer zweiten Pleuelebene (P2) befindet.

10. Verdichteranordnung (1000) nach einem der vorherigen Ansprüche, **dadurch gekennzeichnet, dass** der Kompressor ein erstes Pleuel (140) aufweist, das in der Lagerebene (LE) des ersten Lagers (360) angeordnet ist.

11. Verdichteranordnung (1000) nach einem der vorherigen Ansprüche, **dadurch gekennzeichnet, dass** der Kompressor ein erstes Pleuel (140) aufweist, das in einem axialen Lagerabstand (LA) zum ersten Lager (360) angeordnet ist.

12. Verdichteranordnung (1000) nach einem der vorherigen Ansprüche, **dadurch gekennzeichnet, dass** das erste Pleuel (140) und der Verdichterkolben (150) starr miteinander verbunden sind, insbesondere der Verdichter (100) als Taumelkolbenkompressor ausgebildet ist.

13. Verdichteranordnung (1000) nach einem der vorherigen Ansprüche, **dadurch gekennzeichnet, dass** der Verdichter (100) als einstufiger Verdichter oder als mehrstufiger Verdichter, insbesondere zweistufiger Verdichter, ausgebildet ist.

14. Verdichteranordnung (1000) nach einem der vorherigen Ansprüche, **dadurch gekennzeichnet, dass** das Pleuellager (160) als ein Wälzlager, insbesondere ein Kugellager, Nadellager, Zylinderrollenlager, Tonnenlager oder dergleichen Wälzlager gebildet ist und/oder das erste Lager (360) und/oder das zweite Lager (362) als ein Gleitlager gebildet ist.

15. Verdichteranordnung (1000) nach einem der vorherigen Ansprüche, **dadurch gekennzeichnet, dass** das erste Lager (360) und/oder das zweite Lager (362) kraftschlüssig, insbesondere durch einen Toleranzring (164), befestigt ist.

16. Druckluftversorgungsanlage (500) zum Betreiben einer Pneumatikanlage (600), aufweisend:
- eine Verdichteranordnung (1000) nach einem der Ansprüche 1 bis 15,
- einen Lufttrockner (520) und
- eine Ventilanordnung (540).

17. Fahrzeug (800), insbesondere PKW, mit einer Verdichteranordnung nach einem der Ansprüche 1 bis 15 und/oder einer Druckluftversorgungsanlage (500) nach Anspruch 16 und einer Pneumatikanlage (600).

## Claims

1. Compressor assembly (1000) for a compressed-air feed of a compressed-air supply system, for operating a pneumatic system (600), having:
- a compressor (100) having at least one cylinder (170, 171) and at least one connecting rod (140, 141) in a connecting-rod plane (P, P1, P2), wherein the at least one connecting rod further has a compressor piston (150, 151) and at least one connecting-rod bearing (160, 161),
- a drive (200) having an axis of rotation (A) and a drive shaft (220), and also a housing (440), wherein the drive shaft (220) is mounted in at least one drive shaft bearing (360) and has a connecting-rod-side end (PS) and a connecting-rod-remote end (PF), and
- the drive shaft (220) has a connecting-rod-receiving portion (320) which is arranged eccentrically to the axis of rotation (A) of the drive (200) at the connecting-rod-side end (PS),
**characterized in that**
- the at least one drive shaft bearing (360) and the at least one connecting-rod bearing (160, 161) are arranged in such a way that the at least one drive shaft bearing (360) is situated at least partially within the at least one connecting-rod bearing (160, 161) in the radial direction.

2. Compressor assembly (1000) according to Claim 1, **characterized in that**
- the drive shaft (220) is mounted in a connecting-rod-side drive shaft bearing, which is arranged at the connecting-rod-side end (PS) of the drive shaft (220) in a bearing plane (LE), as first bearing (360, A bearing) on a first bearing-receiving portion (380) arranged coaxially to the axis of rotation (A).

3. Compressor assembly (1000) according to Claim 1 or 2, **characterized in that**
- the drive shaft (220) is mounted in a connecting-rod-remote drive shaft bearing, which is arranged at the connecting-rod-remote end (PF) of the drive shaft (220), as second bearing (362, B bearing) on a second bearing-receiving portion (382) arranged coaxially to the axis of rotation (A) at the connecting-rod-remote end (PF).

4. Compressor assembly (1000) according to one of the preceding claims, **characterized in that** the bearings (360, 362) are arranged within and/or on the housing (440) .

5. Compressor assembly (1000) according to one of the preceding claims, **characterized in that**
- the first bearing-receiving portion (380) for receiving the first bearing (360) is designed as a cylindrical cavity (370), and/or
- the first bearing (360) is further fastened on a journal (450) which is connected to the housing (440) in a frame-fixed manner and which is arranged practically coaxially to the axis of rotation (A), wherein
- the first bearing (360) is seated in the cylindrical cavity (370) between the first bearing-receiving portion (380) and the journal (450).

6. Compressor assembly (1000) according to one of the preceding claims, **characterized in that** the first bearing (360) is seated fixedly on the journal (450) and firmly seated in the first bearing-receiving portion (380) and connects the journal (450) and the first bearing-receiving portion (380) such that they can be rotated relative to one another.

7. Compressor assembly (1000) according to one of the preceding claims, **characterized in that** the compressor (100) has a plurality of connecting rods, in particular a first and a second connecting rod (140, 141).

8. Compressor assembly (1000) according to one of the preceding Claim 6 or 7, **characterized in that** the first connecting rod (140) and the second connecting rod (141) are arranged in such a way that the first connecting rod (140) is arranged at a first bearing distance (LA1) and the second connecting rod (141) is arranged at a second bearing distance (LA2) in the axial direction, i.e. in the direction of the axis of rotation (A), from the bearing plane (LE).

9. Compressor assembly (1000) according to Claim 6 or 7, **characterized in that** the first and the second connecting rod (140, 141) are arranged in such a way that the bearing plane (LE) is situated in the axial direction centrally between a first connecting-rod plane (P1) and a second connecting-rod plane (P2).

10. Compressor assembly (1000) according to one of the preceding claims, **characterized in that** the compressor has a first connecting rod (140) which is arranged in the bearing plane (LE) of the first bearing (360).

11. Compressor assembly (1000) according to one of the preceding claims, **characterized in that** the compressor has a first connecting rod (140) which is arranged at an axial bearing distance (LA) from the first bearing (360).

12. Compressor assembly (1000) according to one of the preceding claims, **characterized in that** the first connecting rod (140) and the compressor piston (150) are rigidly connected to one another, in particular with the compressor (100) being designed as a wobble piston compressor.

13. Compressor assembly (1000) according to one of the preceding claims, **characterized in that** the compressor (100) is designed as a single-stage compressor or as a multistage compressor, in particular two-stage compressor.

14. Compressor assembly (1000) according to one of the preceding claims, **characterized in that** the connecting-rod bearing (160) is formed as a rolling bearing, in particular a ball bearing, needle bearing, cylinder roller bearing, barrel bearing or similar rolling bearing, and/or the first bearing (360) and/or the second bearing (362) are/is formed as a sliding bearing.

15. Compressor assembly (1000) according to one of the preceding claims, **characterized in that** the first bearing (360) and/or the second bearing (362) are/is fastened in a force-fitting manner, in particular by means of a tolerance ring (164).

16. Compressed-air supply system (500) for operating a pneumatic system (600), having:
- a compressor assembly (1000) according to one of Claims 1 to 15,
- an air dryer (520), and
- a valve arrangement (540).

17. Vehicle (800), in particular a passenger car, having a compressor assembly according to one of Claims 1 to 15 and/or a compressed-air supply system (500) according to Claim 16 and a pneumatic system (600).

## Revendications

1. Ensemble compresseur (1000) pour une amenée d'air comprimé d'un système d'alimentation en air comprimé, pour faire fonctionner un système pneumatique (600), comprenant :
- un compresseur (100), en particulier un ensemble de compression, comportant au moins un cylindre (170, 171) et au moins une bielle (140, 141) dans un plan de bielle (P, P1, P2), dans lequel l'au moins une bielle comprend en outre un piston de compresseur (150, 151) et au moins un palier de bielle (160, 161),
- un entraînement (200) doté d'un axe de rotation (A) et d'un arbre d'entraînement (220), ainsi que d'un carter (440), dans lequel l'arbre d'entraînement (220) est monté dans au moins un palier d'arbre d'entraînement (360) et comprend une extrémité (PS) côté bielle et une extrémité (PF) éloignée de la bielle, et
- l'arbre d'entraînement (220) comprend une partie de réception de bielle (320) disposée à l'extrémité (PS) côté bielle de manière excentrée par rapport à l'axe de rotation (A) de l'entraînement (200),
**caractérisé en ce que**
- l'au moins un palier d'arbre d'entraînement (360) et l'au moins un palier de bielle (160, 161) sont disposés de telle sorte que l'au moins un palier d'arbre d'entraînement (360) se trouve au moins partiellement à l'intérieur de l'au moins un palier de bielle (160, 161) dans la direction radiale.

2. Ensemble compresseur (1000) selon la revendication 1, **caractérisé en ce que**
- l'arbre d'entraînement (220) est monté dans un palier d'arbre d'entraînement côté bielle disposé à l'extrémité (PS) côté bielle de l'arbre d'entraînement (220) dans un plan de palier (LE), en tant que premier palier (360, palier A), au niveau d'une première partie de réception de palier (380) disposée de manière coaxiale par rapport à l'axe de rotation (A).

3. Ensemble compresseur (1000) selon la revendication 1 ou 2, **caractérisé en ce que**
- l'arbre d'entraînement (220) est monté dans un palier d'arbre d'entraînement éloigné de la bielle disposé à l'extrémité (PF) éloignée de la bielle de l'arbre d'entraînement (220), en tant que deuxième palier (362, palier B), au niveau d'une deuxième partie de réception de palier (382) disposée de manière coaxiale par rapport à l'axe de rotation (A) à l'extrémité (PF) éloignée de la bielle.

4. Ensemble compresseur (1000) selon l'une des revendications précédentes, **caractérisé en ce que** les paliers (360, 362) sont disposés à l'intérieur du carter (440) et/ou sur celui-ci.

5. Ensemble compresseur (1000) selon l'une des revendications précédentes, **caractérisé en ce que**
- la première partie de réception de palier (380) est réalisée sous forme d'espace creux cylindrique (370) pour la réception du premier palier (360) et/ou
- le premier palier (360) est en outre fixé sur un tourillon (450) relié au carter (440) de manière solidaire du châssis et disposé pratiquement de manière coaxiale par rapport à l'axe de rotation (A),
- le premier palier (360) étant logé dans l'espace creux cylindrique (370) entre la première partie de réception de palier (380) et le tourillon (450).

6. Ensemble compresseur (1000) selon l'une des revendications précédentes, **caractérisé en ce que** le premier palier (360) repose fixement sur le tourillon (450) et est calé dans la première partie de réception de palier (380) et relie le tourillon (450) et la première partie de réception de palier (380) de manière rotative l'un par rapport à l'autre.

7. Ensemble compresseur (1000) selon l'une des revendications précédentes, **caractérisé en ce que** le compresseur (100) comprend plusieurs bielles, en particulier une première et une deuxième bielle (140, 141) .

8. Ensemble compresseur (1000) selon l'une des revendication précédente 6 ou 7, **caractérisé en ce que** la première bielle (140) et la deuxième bielle (141) sont disposées de telle sorte que la première bielle (140) est disposée à une première distance de palier (LA1) et la deuxième bielle (141) est disposée à une deuxième distance de palier (LA2) dans la direction axiale, c'est-à-dire dans la direction de l'axe de rotation (A), par rapport au plan de palier (LE).

9. Ensemble compresseur (1000) selon la revendication 6 ou 7, **caractérisé en ce que** la première et la deuxième bielle (140, 141) sont disposées de telle sorte que le plan de palier (LE) se trouve centralement entre un premier plan de bielle (P1) et un deuxième plan de bielle (P2) dans la direction axiale.

10. Ensemble compresseur (1000) selon l'une des revendications précédentes, **caractérisé en ce que** l'ensemble de compression comprend une première bielle (140) qui est disposée dans le plan de palier (LE) du premier palier (360).

11. Ensemble compresseur (1000) selon l'une des revendications précédentes, **caractérisé en ce que** l'ensemble de compression comprend une première bielle (140) qui est disposée à une distance de palier axiale (LA) par rapport au premier palier (360).

12. Ensemble compresseur (1000) selon l'une des revendications précédentes, **caractérisé en ce que** la première bielle (140) et le piston de compresseur (150) sont reliés l'un à l'autre de manière rigide, en particulier le compresseur (100) est réalisé sous forme de compresseur à piston oscillant.

13. Ensemble compresseur (1000) selon l'une des revendications précédentes, **caractérisé en ce que** le compresseur (100) est réalisé sous forme de compresseur mono-étagé ou sous forme de compresseur poly-étagé, en particulier sous forme de compresseur bi-étagé.

14. Ensemble compresseur (1000) selon l'une des revendications précédentes, **caractérisé en ce que** le palier de bielle (160) est réalisé sous forme de palier à roulement, en particulier sous forme de palier à billes, de palier à aiguilles, de palier à rouleaux cylindriques, de palier à rotule sur rouleaux ou de palier à roulement similaire et/ou le premier palier (360) et/ou le deuxième palier (362) sont réalisés sous forme de palier lisse.

15. Ensemble compresseur (1000) selon l'une des revendications précédentes, **caractérisé en ce que** le premier palier (360) et/ou le deuxième palier (362) sont fixés à force, en particulier au moyen d'une bague de tolérance (164) .

16. Système d'alimentation en air comprimé (500) pour faire fonctionner un système pneumatique (600), comprenant :
- un ensemble compresseur (1000) selon l'une des revendications 1 à 15,
- un dessiccateur d'air (520) et
- un ensemble de soupapes (540).

17. Véhicule (800), en particulier véhicule de tourisme, comprenant un ensemble compresseur selon l'une des revendications 1 à 15 et/ou un système d'alimentation en air comprimé (500) selon la revendication 16 et un système pneumatique (600).
